# EUROPÄISCHE PATENTANMELDUNG

(11) **EP 1 028 004 A1**
(43) Veröffentlichungstag der Anmeldung: **16.08.2000**
(21) Anmeldenummer: 00100564.4
(22) Anmeldetag: 12.01.2000
(51) Int. Cl.: B43L 13/20, B43L 7/02

(54) **Justier-Magnet**

(30) Priorität: 16.01.1999 DE 29900716 U
(71) Anmelder: Stahl, Marc-Anton, 63776 Mömbris (DE)
(72) Erfinder: Stahl, Ursula, 63776 Mömbris (DE)
(74) Vertreter: Berdux, Klaus, Dipl.-Ing.

(57) **Zusammenfassung**

Die Erfindung schlägt ein Handhabungsgerät vor, mit dem die Zeichenschablone, mittels Magnetanhaftung (6,7), verrutschsicher zum Zeichenvorgang angelegt, lageverändert, abgehoben und abgelegt werden kann, ohne die noch feuchte Zeichentusche zu beeinträchtigen.

Die synergetische Wirksamkeit zwischen Magnet-Justierstift und Zeichenschablone, wir durch Einbringung von anziehungswirksamen Materialien in die Zeichenschblone erreicht.

## Beschreibung

Die Erfindung bezieht sich auf eine sichere Handhabung zum Anlegen und Abheben von Zeichenschablonen.

Im Vertrieb und in der Praxis von Zeichenbüros und Schulungsstätten werden Zeichenschablonen angeboten und angewendet, die zum Teil mit Metall- und/oder Kunststoff Abstandsprofilen versehen sind, z.B. bei Buchstaben- und Zahlenschablonen. Andere Zeichenvorlagen, insbesondere in quadratischer oder rechteckiger Ausführung,sind einseitig mit Abstandsnoppen versehen, um das Unterlaufen von Zeichentusche zu verhindern.

Sämtliche Rundschablonen mit den unterschiedlichsten technischen Randvorlagen ( Fig.3 + 4) liegen abstandslos flach auf und müssen gewendet werden, falls Zeichentusche angewendet werden soll.

Beim Abheben solcher Zeichenschablonen besteht die Gefahr, in Ermangelung rutschsicherer Abhebevorrichtungen, die noch feuchte Zeichenstrich-Führung zu verwischen oder durch Unterlaufen der Zeichentusche die Planvorlagen erheblich und zeitaufwendig, restaurieren zu müssen.

Hiervon ausgehend, hat sich die Erfindung zur Aufgabe gemacht, die Handhabbarkeit fassungs- und noppenloser Zeichenschablonen, zu verbessern.

Gelöst wird diese Aufgabe erfindungsgemäß dadurch, daß ein Handhabungsgerät vorgeschlagen wird, das in Verbindung mit Federmitteln in Nutzung einer Druck-Rastentechnik und der ausgewogenen Haftkraft eines in bestimmte Zugrichtung magnetisierten Magneten, in der Lage ist, metallisierte Zeichenschblonen (Fig.3,4,5 + 6), zum Zeichenvorgang anzulegen, abzuheben und durch Nutzung der Druck-Rastentechnik, zu lösen.

Die mit dem erfindungsgemäß entwickelten Handhabungsgerät angestrebte synergetische Wirksamkeit zwischen Magnet-Justierer und Zeichenschablone wird dadurch erzielt, in dem den einzusetzenden Zeichenschablonen anziehungswirksame Metalle in Granulatform und/oder Metallgeflechten beigegeben werden, wie es die nachfolgenden Zeichnungen verdeutlichen:

Es zeigen:
- Fig. 1: einen funktionsbereiten Justierstift (M. 2:1);
- Fig. 2: Fig. "1" im Schnitt;
- Fig. 3: eine Rundschblone mit punktierter Randvorlage mit Granulateinbringung, vorsorglich dort, wo Fachkennzeichnungen nicht angebracht werden;
- Fig. 4: eine Ellipsenschblone, die ausreichende Anbringungsmöglichkeit zur kreisflächigen Einbringung von anziehungswirksamen Granulaten oder Metalliseschichten, bietet,
- Fig. 5: eine Rechteckschablone mit angedeuteter Metall-' einlage ( Liniierung);
- Fig. 6: die Anwendung eines Justierstiftes.

Das erfindungsgemäße Handhabungsgerät nesteht aus dem Grundkörper ( 1 ), dem Druckteil ( 2 ) mit der abrutschsicheren Vertiefung ( 3 ), der halte- und rutschsicheren Gummiummantelung mit Griffnoppen ( 4 ), der Druckrasten-Technik ( 5 ), in Wirksamkeit verbunden mit den Federmitteln ( 6 + 7 ), den über die Rastentechnik ( 5 ) mit Schubstift verbundenen Magneten ( 8 ).

Um die Wirksamkeit des Justierstiftes nutzen zu können, sind den Kunststoffen der Zeichenschablchen bei der bei der Produktion Metallgranulate beizugeben, wie dies in Fig. 3 ( 10 ), angedeutet ist, wozu die reichlich vorhandenen Freiflächen (ohne technische Hinweise) ausreichend vorhanden sind, hierzu Fig. 4 (11), oder die Anwendung von vorgefertigten Metallarmierungen nach Fig. 5 ( 12 ).

Alternativ können dünne Metallplättchen verwendet werden, die in vorgesehene Vertiefungen oder Lochungen in die Zeichenschablonen nachträglich eingepreßt oder eingeklebt werden.

## Patentansprüche

1. Die Entwicklung und Anwendung eines Handhabungsgerätes zum beweglichen Hantieren von Zeichenschblonen, dadurch gekennzeichnet, daß das Handhabungsgerät aus einer Funktionskombination besteht, die eine Drucktastentechnik( 5 ), mittels eines Führungsstiftes (5a), mit einem Magnet (8), federnd verbindet.

2. Vorrichtung nach Anspruch 1, dadurch gekennzeichnet, daß die Rastenfunktion (5) und der damit verbundene Magnet ( 8 ), über ein Federmittel ( 6+7 ), gehandhabt wird.

3. Vorrichtung nach 1 + 2, dadurch gekennzeichnet, daß am erfindungsgemäß entwickelten Magnet-Justierstift am unteren Griffbereich, eine Gummimanschette mit Noppenerhebungen anzuordnen ist.

4. Vorrichtung nach Anspruch 1, 2+3, dadurch gekennzeichnet, daß der im Grundkörper beweglich gelagerte Magnet, einen bestimmten Hubweg zum Heben und Lösen der Zeichenschablone, einhält.

5. Vorrichtung nach Anspruch 3, ist auf die Hubfläche des Grundkörpers (1), eine magnetstrahlenabweisende Isolierung ( 9 ), anzuordnen.
